# EUROPÄISCHE PATENTANMELDUNG

(11) **EP 2 910 709 A1**
(43) Veröffentlichungstag der Anmeldung: **26.08.2015**
(21) Anmeldenummer: 14155682.9
(22) Anmeldetag: 19.02.2014
(51) Int. Cl.: E04G 11/08

(54) **Schalungselement**

(71) Anmelder: Liebstückel, Martin, 97753 Karlstadt (DE)
(72) Erfinder: Liebstückel, Martin, 97753 Karlstadt (DE)
(74) Vertreter: Limbeck, Achim

(57) **Zusammenfassung**

Die vorliegende Erfindung betrifft ein Schalungselement (1) zum Einsatz in einer Wandschalung, welches zur Herstellung einer Endabstellung oder Stirnschalung an einer massiven Wandkonstruktion aus Beton zwischen den Wandschalungselementen (2a,2b) der Wandschalung angeordnet ist und zumindest eine plattenförmige Schalungswandung (10) umfasst. Das erfindungsgemüße Schalungselement (1) ist dadurch gekennzeichnet, dass an den beiden Außenrändern (10a,10b) der Schalungswandung (10) einseitig und zu dieser orthogonal jeweils ein formstabiles, platten- oder leistenförmiges Formelement (11,12) angeordnet ist, wobei das erste Formelement (11) schmaler ist als das zweite Formelement (12) und zwischen den Formelementen (11,12) parallel und beabstandet angeordnete Stege (13) vorgesehen sind, welche die Schalungswandung (10) und die Formelemente (11,12) miteinander verbinden und aussteifen.

## Beschreibung

### Technisches Gebiet

Die vorliegende Erfindung betrifft ein Schalungselement zum Einsatz in einer Wandschalung, welches zur Herstellung einer Endabstellung oder Stirnschalung an einer massiven Wandkonstruktion aus Beton zwischen den Wandschalungselementen der Wandschalung angeordnet ist und zumindest eine plattenförmige Schalungswandung umfasst.

### Stand der Technik

Schalungselemente für den Betonbau sind unlängst bekannt und werden bspw. zum Abschalen von Wänden, Decken und Öffnungen in Betonbauelementen, wie z. B. Fenstern oder Türen verwendet. Insbesondere werden hiermit auch Endabstellungen und Stirnschalungen hergestellt, wobei konventionelle Endabstellungen im Wesentlichen aus einem betonseitigen Schalbelag (evtl. mit Dreikantleisten) bestehen, der die Wandbegrenzung darstellt, wobei regelmäßig je eine Zwangsleiste je Wandschalungsseite vorgesehen ist, welche den Schalbelag in seiner Position hält, und zusätzlich Aussteifungslaschen, mit welchen die Konstruktion winklig ausgerichtet wird sowie je nach Wandstärke eine mittlere Abstützung des Schalbodens vorgesehen ist.

Zum Herstellen von Endabstellungen und Stirnschalungen an Wandschalungen sind bisher technisch aufwendige Arbeitsschritte erforderlich, die ein hohes Maß an technischem Know-how erfordern. Nachteilig ist ferner, dass die Herstellung einer derartigen Konstruktion material- und lohnintensiv ist. Überdies ist ein sehr hoher zeitlicher Aufwand beim Einbau, Ausbau und Reinigen der Konstruktion erforderlich. Die Wiederverwendbarkeit der Konstruktion ist stark eingeschränkt, da diese nur ca. fünfmal wieder verwendet werden kann. Darüber hinaus gehen Einzelteile der üblichen Konstruktion leicht verloren. Der logistische Aufwand zur Lagerung und zum Transport der Konstruktion ist demnach ebenfalls erhöht.

### Darstellung der Erfindung

Der vorliegenden Erfindung liegt daher die Aufgabe zu Grunde, ein Schalungselement zu schaffen, welches die vorgenannten Nachteile ausräumt und welches geeignet ist, diese lohn- und materialintensive sowie technisch aufwendige Arbeit erheblich zu vereinfachen und zu beschleunigen sowie den Materialverbrauch zur Herstellung einer Wandschalung, insbesondere von Endabstellungen und Stirnschalungen möglichst zu minimieren.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen des erfindungsgemäßen Schalungselements sind in den abhängigen Unteransprüchen angegeben.

Erfindungsgemäß ist ein Schalungselement der eingangs genannten Art dadurch gekennzeichnet, dass an den beiden Außenrändern der Schalungswandung einseitig und zu dieser orthogonal jeweils ein formstabiles, platten- oder leistenförmiges Formelement angeordnet ist, wobei das erste Formelement schmaler ist als das zweite Formelement und zwischen den Formelementen parallel und beabstandet angeordnete Stege vorgesehen sind, welche die Schalungswandung und die Formelemente miteinander verbinden und aussteifen.

Durch die erfindungsgemäße Konstruktion lässt sich aufgrund der hohlräumigen Struktur ein relativ leichtes und bereits in sich formstabiles Schalungselements mittels der Formelemente und Stege herstellen, welches bei seiner Verwendung lediglich zwischen den vorhandenen Wandschalungselementen mit geeigneten Mitteln fixiert werden muss.

Vorteilhaft werden jeweils zwei Schalungselemente unter Freilassung eines vorbestimmten Spaltes zum Aufnehmen von Beton beabstandet zwischen zwei Wandschalungselementen angeordnet.

Die Schalungselemente können aus verschiedensten Materialien hergestellt werden, z. B. Mehrschichtholzplatten, Kunststoffplatten, Kunststoffverbundplatten, Aluhohlprofilen bzw. anderen vorzugsweise nagelbaren Materialien. Die Schalungselemente können darüber hinaus in beliebiger Wandhöhe und -dicke angefertigt werden.

### Kurzbeschreibung der Zeichnung

Weitere Ziele, Merkmale, Vorteile und Anwendungsmöglichkeiten des erfindungsgemäßen Schalungselements ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 das erfindungsgemäße Schalungselement in perspektivischer Ansicht;
Fig.2 zwei Schalungselemente zwischen herkömmlichen Wandschalungselementen in der Draufsicht.

### Ausführung der Erfindung

Wie aus Fig.1 ersichtlich, umfasst das Schalungselement 1 zur Herstellung einer Endabstellung oder Stirnschalung zumindest eine platten-förmige Schalungswandung 10.

An den beiden Außenrändern 10a,10b der Schalungswandung 10 einseitig und zu dieser orthogonal sind jeweils ein erstes formstabiles, leistenförmiges Formelement 11 sowie ein zweites formstabiles, plattenförmiges Formelement 12 angeordnet. Das erste Formelement 11 ist schmaler als das zweite Formelement 12.

Diese unterschiedliche Ausformung der Formelemente 11,12 ist deshalb wichtig, um eine einfache Anbringung des Schalungselements 1 an den Wandschalungselementen 2a,2b zu erlauben. In einer bevorzugten Ausführungsform der Erfindung wird das Schalungselement 1 an zumindest einem Wandschalungselement 2a angenagelt oder angeschraubt. Das schmalere, in dieser vorteilhaften Ausführung leistenförmige Formelement 11 gewährleistet hierbei eine ungehinderte Zuführung des entsprechenden Werkzeugs (Hammer, Schrauber, etc.) zu dem Formelement 12, welches an dem Wandschalungselement 2a befestigt wird.

Wie aus Fig.1 ersichtlich, sind zwischen den Formelementen 11,12 parallel und beabstandet angeordnete Stege 13 vorgesehen, welche die Schalungswandung 2 und die Formelemente 11,12 miteinander verbinden und aussteifen. In einer besonders vorteilhaften Ausführungsform der Erfindung sind an den Stegen 13 Ausschnitte 13a vorgesehen, wobei die Stege 13 vorzugsweise in ihrem Querschnitt eine treppenartige Ausformung aufweisen, derart, dass der schmale Absatz 130 eines Stegs 13 am leistenförmigen Formelement 11 und der breite Absatz 131 eines Stegs 13 am plattenförmigen Formelement 12 angeordnet ist.

Wie aus Fig.1 ersichtlich, sind an den Formelementen 11,12 jeweils endseitig Abschlussstege oder -platten 14a,14b vorgesehen. Diese Abschlussstege oder -platten 14a,14b sind mit einem Loch versehen, um die Schalungselemente auch mit dem Kran in bereits aufgestellte Wandschalungselemente 2a,2b heben zu können.

Fig.2 zeigt zwei Schalungselemente zwischen herkömmlichen Wandschalungselementen 2a,2b in der Draufsicht. Wie aus Fig.2 ersichtlich, werden jeweils zwei Schalungselemente 1 vorzugsweise unter Freilassung eines vorbestimmten Spaltes 100 zum Aufnehmen von Beton beabstandet zwischen den Wandschalungselementen 2a,2b angeordnet.

In einer weiteren, nicht dargestellten Ausführungsform der Erfindung sind an dem zweiten Formelement 12 mindestens zwei Ausbuchtungen vorgesehen, welche einen ungehinderten Zugriff auf die an den Wandschalungselementen 2a,2b üblicherweise vorgesehenen Öffnungen zur reversiblen Verbindung der beiden Wandschalungselemente 2a,2b gewährleisten. Ausbuchtungen an dem ersten Formelement 11 sind aufgrund der schmaleren Ausführung hingegen nicht erforderlich.

Die einzelnen Schalungselemente 1 werden in der jeweils erforderlichen Wandstärke hergestellt; vorzugsweise in den üblichen Maßen 24cm/25cm/30cm usw. Für die Schalungselement-Höhen werden Schalungselemente 1 vorzugsweise in üblicher Höhe von 2,70 m verwendet. Es können darüber hinaus auch Höhen der Schalungselemente 1 von bspw. 0,60m und 1,20m gefertigt werden, mit denen sich in Kombination Höhen von 1,80m; 2,40m; 2,70m; 3,00m; 3,30m; 3,60m; 3,90m; 4,20m; 4,50m; 4,80m; 5,10m; 5,40m usw. realisieren lassen, um die Höhe der Schalungselemente 1 variabel aufstocken zu können.

Das erfindungsgemäße Schalungselement 1 beschränkt sich in seiner Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Schalungselemente
- 2a,2b: Wandschalungselemente
- 10: Schalungswandung
- 10a, 10b: Außenränder der Schalungswandung
- 11: schmaleres (leistenförmiges) Formelement
- 12: breiteres (plattenförmiges) Formelement
- 13: Stege
- 13a: Ausschnitte an den Stegen
- 14a,14b: Abschlussstege oder-platten
- 100: Spalt
- 130: schmaler Absatz
- 131: breiter Absatz
- 140: Löcher an den Abschlussstegen oder-platten
- 150: Nagel

## Patentansprüche

1. Schalungselement (1) zum Einsatz in einer Wandschalung, welches zur Herstellung einer Endabstellung oder Stirnscholung an einer massiven Wandkonstruktion aus Beton zwischen den Wandschalungselementen (2a,2b) der Wandschalung angeordnet ist und zumindest eine plattenförmige Schalungswandung (10) umfasst,
**dadurch gekennzeichnet, dass**
an den beiden Außenrändern (10a,10b) der Schalungswandung (10) einseitig und zu dieser orthogonal jeweils ein formstabiles, platten- oder leistenförmiges Formelement (11,12) angeordnet ist, wobei das erste Formelement (11) schmaler ist als das zweite Formelement (12) und zwischen den Formelementen (11,12) parallel und beabstandet angeordnete Stege (13) vorgesehen sind, welche die Schalungswandung (10) und die Formelemente (11,12) miteinander verbinden und aussteifen.

2. Schalungselement (1) nach Anspruch 1,
**dadurch gekennzeichnet,**
**dass** an den Stegen (13) Ausschnitte (13a) vorgesehen sind.

3. Schalungselement (1) nach Anspruch 2,
**dadurch gekennzeichnet,**
**dass** die Stege (13) in ihrem Querschnitt eine treppenartige Ausformung aufweisen, wobei der schmale Absatz (130) eines Stegs (13) am leistenförmigen Formelement (11) und der breite Absatz (131) eines Stegs (13) am plattenförmigen Formelement (12) angeordnet ist.

4. Schalungselement (1) nach einem der vorangegangenen Ansprüche, **dadurch gekennzeichnet,**
**dass** jeweils zwei Schalungselemente (1) unter Freilassung eines vorbestimmten Spaltes (100) zum Aufnehmen von Beton beabstandet zwischen den Wandschalungselementen (2a,2b) angeordnet sind.

5. Schalungselement (1) nach einem der vorangegangenen Ansprüche, **dadurch gekennzeichnet,**
**dass** an den Formelementen (11,12) jeweils endseitig Abschlussstege oder -platten (14a,14b) vorgesehen sind.

6. Schalungselement (1) nach Anspruch 6,
**dadurch gekennzeichnet,**
**dass** die Abschlussstege oder -platten (14a,14b) mit einem Loch (140) versehen sind.

7. Schalungselement (1) nach einem der vorangegangenen Ansprüche, **dadurch gekennzeichnet,**
**dass** an dem zweiten Formelement (12) mindestens zwei Ausbuchtungen vorgesehen sind, welche einen ungehinderten Zugriff auf die an den Wandschalungselementen (2a,2b) üblicherweise vorgesehenen Öffnungen zur reversiblen Verbindung der beiden Wandschalungselemente (2a,2b) gewährleisten.
